# EUROPÄISCHE PATENTSCHRIFT

(11) **EP 1 250 230 B1**
(45) Veröffentlichungstag und Bekanntmachung des Hinweises auf die Patenterteilung: **27.04.2005**
(21) Anmeldenummer: 00991088.6
(22) Anmeldetag: 16.12.2000
(51) Int. Cl.: B41F 15/08, B41F 15/46

(54) **BOGENDRUCKMASCHINE MIT SIEBDRUCKZYLINDERN**
SHEET-FED PRINTING PRESS WITH SCREEN-PRINTING CYLINDER
MACHINE A IMPRIMER SUR FEUILLES DOTEE D'UN CYLINDRE SERIGRAPHIQUE

(30) Priorität: 25.01.2000 DE 10002972; 25.05.2000 DE 10025995
(43) Veröffentlichungstag der Anmeldung: 23.10.2002
(73) Patentinhaber: Koenig & Bauer Aktiengesellschaft, 97080 Würzburg (DE)
(72) Erfinder: SCHAEDE, Johannes, Georg, 97074 Würzburg (DE)
(86) Internationale Anmeldenummer: PCT/DE2000/004505
(87) Internationale Veröffentlichungsnummer: WO 2001/054907

(56) Entgegenhaltungen:
- EP-A- 0 392 625
- EP-A- 0 723 864
- DE-A- 2 040 567
- DE-A- 2 638 344
- US-A- 3 155 034

## Beschreibung

Die Erfindung betrifft eine Druckeinheit mit einem Siebdruckzylinder gemäß dem Oberbegriff des Anspruches 1.

Aus der EP 07 23 864 B1 ist eine Druckeinheit für eine Rotationsdruckmaschine bekannt, die einen ersten Siebdruckzylinder aufweist, der zusammen mit einem zweiten Zylinder einen Druckspalt bildet, in dem ein Bedruckstoff bedruckt wird.

Diese bekannte Druckeinheit ist nur zum einseitigen Drucken geeignet.

Die DE 26 38 344 A1 zeigt zwei zusammenwirkende Siebdruckzylinder.

Die JP 63-071350 A offenbart zwei sich gegenüberliegende Druckzylinder mit jeweils einer Rakel. Eine Trennung von einer Arbeitsrakel und einer Gegendruckeinrichtung ist nicht vorgesehen.

Die EP 0 392 625 A1 beschreibt eine Druckeinheit mit zwei zusammen wirkenden Siebdruckzylindern, wobei jeder Siebdruckzylinder eine Arbeitsrakel und eine Gegendruckeinrichtung aufweist.

Der Erfindung liegt die Aufgabe zugrunde, eine Druckeinheit mit einem Siebdruckzylinder zu schaffen.

Die Aufgabe wird erfindungsgemäß durch die Merkmale des Anspruches 1 gelöst.

Die mit der Erfindung erzielbaren Vorteile bestehen insbesondere darin, dass Schön- und Widerdruck im Siebdruckverfahren passerhaltig zueinander in einem Druckvorgang ermöglicht werden.

Zu diesem Zweck ist erfindungsgemäß vorgesehen, dass der zweite Zylinder ebenfalls ein Siebdruckzylinder ist, so dass jeder Siebdruckzylinder jeweils zum Bedrucken einer Seite eines durch den Druckspalt geführten Bedruckstoffes dient.

Um einen exakten, auch in Bezug auf den Rand eines bogenartigen Bedruckstoffes passerhaltigen Druck zu ermöglichen, ist vorzugsweise wenigstens einer der zwei Siebdruckzylinder mit einer Halteeinrichtung für die bogenartigen Bedruckstoffe ausgestattet.

Damit diese Halteeinrichtung den Druckspalt passieren kann, ist es notwendig, dass wenigstens einer der zwei Siebdruckzylinder an seiner Umfangsfläche eine Einbuchtung aufweist. Eine im Innern des Siebdruckzylinders angeordnete Rakeleinrichtung ist vorzugsweise radial veriagerbar, so dass sie der Einbuchtung ausweichen kann.

Erfindungsgemäß weist jede Rakeleinrichtung auch eine von der Arbeitsrakel in Umfangsrichtung beabstandete Gegendruckeinrichtung auf, die jeweils auf die Arbeitsrakel der anderen Rakeleinrichtung ausgerichtet ist und deren Druck kompensiert.

Die Rakeleinrichtungen übernehmen so zusätzlich zu ihrer bisher üblichen Aufgabe, Farbe auf den Siebdruckzylinder aufzubringen, auch die Aufgabe des herkömmlicherweise angewendeten Gegendruckzylinders.

Ausführungsbeispiele der Erfindung sind in den Zeichnungen dargestellt und werden im folgenden näher beschrieben:

Es zeigen:
- Fig. 1: eine schematische Darstellung einer Druckmaschine mit einer Druckeinheit;
- Fig. 2: die Druckeinheit der Maschine aus Fig. 1 in einem schematischen Schnitt;
- Fig. 3: den Druckspalt und Teilbereiche der den Druckspalt bildenden Siebdruckzylinder nach der erfindungsgemäßen Ausgestaltung der Druckeinheit.

Fig. 1 zeigt eine schematische Ansicht z. B. einer Bogenrotationsdruckmaschine, in der die erfindungsgemäße Druckeinheit 4 eingesetzt ist. Die Druckmaschine umfasst einen Bogenanleger 1 mit einem Bogenstapel 2, von dessen automatisch auf einem gleichbleibenden Niveau gehaltener Oberseite Bogen einzeln oder geschuppt von einem Bandförderer 3 der Druckeinheit 4 zugeführt werden, welche die Bogen einzeln übernimmt, bedruckt und an einen zweiten Kettenförderer 6 ausgibt, der diese im Fall von Mehrfarbdruck weiteren Druckeinheiten in Art der Druckeinheit 4 oder, wie hier gezeigt, direkt einem Auslagestapel 5 zuführt.

Die Bogen durchlaufen die Druckeinheit 4 von oben nach unten; ihr Aufbau ist in Fig. 2 in größerem Maßstab dargestellt.

Zwei Transportzylinder 7, von denen der obere in der Figur nur teilweise dargestellt ist, sind jeweils an einem Abschnitt 8 ihres Umfangs mit Halteeinrichtungen versehen, um zu bedruckende Bögen passerhaltig zu deren Rand von dem ersten Bandförderer 3 zu übernehmen. Die untere der zwei Transportzylinder 7 rollt in Kontakt mit einem ersten Siebdruckzylinder 12 ab, der ebenfalls an einem Abschnitt 11 seines Umfangs mit einer Halteeinrichtung 29, insbesondere einer Greiferbrücke 29 (siehe Fig. 3) zum Übernehmen der Bögen von der unteren Transportzylinder 7 ausgestattet ist. Der erste Siebdruckzylinder 12 bildet zusammen mit einem zweiten Siebdruckzylinder 17 einen Druckspalt 14, durch den die von der Greiferbrücke 29 des ersten Siebdruckzylinders 12 erfassten Bögen hindurchgeführt werden. Die zwei Siebdruckzylinder 12; 17 sind derart gemeinsam drehbar, dass bei jedem Durchgang durch den Druckspalt 14 die Greiferbrücke 29 des ersten Siebdruckzylinders 12 mit einem kanalartig eingebuchteten Abschnitt 18 des zweiten Siebdruckzylinders 17 zusammentrifft.

Die Arbeitsweise der Siebdruckzylinder 12; 17 sowie ein erstes Beispiel für ihren inneren Aufbau wird nachfolgend beschrieben.

Die Fig. 3 zeigt einen Teilbereich der zwei Siebdruckzylinder 12; 17 in der Umgebung des Druckspalts 14.

Jeder Siebdruckzylinder 12; 17 besitzt jeweils an seinen axialen Enden einen Stützring 22, auf dessen Außenumfang ein Sieb 23, z. B. aus Seiden- oder Polyamidgaze oder Bronzedrahtgeflecht, aufgespannt ist. Im Innern der Siebdruckzylinder 12; 17 ist jeweils eine Rakeleinrichtung 24a; 24b angeordnet, deren Position in radialer Richtung durch einen Kurvenkörper, hier einen an den Stirnseiten des Siebdruckzytinders 12; 17 ausgebildeten Führungsschlitz 26, gesteuert ist, durch den ein zylindrischer Führungsfortsatz 27 der Rakeleinrichtungen 24a; 24b hindurchgreift. Außerhalb der Siebdruckzylinder 12; 17 ist der Führungsfortsatz 27 beiderseits in Richtung der die Drehachsen des Siebdruckzylinders 12 und des Siebdruckzylinders 17 verbindenden Linie 28 verschiebbar gelagert. Fig. 3 zeigt die Rakeleinrichtungen 24a; 24b in einer Stellung, in der die Greiferbrücke 29 des Siebdruckzylinders 12 den Druckspalt 14 zwischen den zwei Zylindern durchlaufen hat. Im Bereich der Greiferbrücke 29 bzw. dieser gegenüberliegend weisen die Siebe 23 einen radial nach innen eingebuchteten Abschnitt 31 auf. Der Führungsschlitz 26 weist einen in der Figur nicht vollständig dargestellten, zur zylindrischen Außenfläche des Siebes 23 konzentrischen kreisbogenförmigen Abschnitt 33 und einen nach innen eingebuchteten Abschnitt 32 auf, dessen Verlauf dem Abschnitt 31 entspricht. Der Verlauf des Abschnitts 32 ist so gewählt, dass, wenn sich der Abschnitt 32 bei der Rotation des Siebdruckzylinders 12 am Führungsfortsatz 27 vorbeibewegt, die Rakeleinrichtungen 24a; 24b so weit radial nach innen zurückgezogen werden, dass sie nur noch einen minimalen Druck auf das Sieb 23 ausüben, der zu keiner nennenswerten Verformung des Siebs 23 in dem Abschnitt 31 führt, oder sie den Kontakt mit dem Sieb 23 gänzlich verlieren und somit keinen Druck auf dessen Abschnitt 31 ausüben, der diesen verformen und im Laufe des Betriebs beschädigen könnte.

Die Rakeleinrichtungen 24a; 24b der Siebdruckzylinder 12; 17 bleiben auch während ihres Durchgangs durch den eingebuchteten Abschnitt 31 in Kontakt mit dem Sieb 23. Um in diesem Fall eine Verformung des Siebes 23 in dem Abschnitt 31 durch die Rakeleinrichtungen 24a; 24b zu vermeiden, kann das Sieb 23 an seiner Außenseite durch ein Stützelement abgestützt sein.

Das Stützelement ist hier radial innerhalb des Siebes 23 angebracht, und führendes Ende und nacheilendes Ende des Siebes 23 überlappen einander in dem vom Stützelement abgestützten Abschnitt 31. Auf diese Weise ist die empfindliche Verbindung zwischen den beiden Enden des Siebes 23, die z. B. geschweißt sein kann, vor dem Kontakt mit der Lippe 16 der Rakeleinrichtungen 24a; 24b und damit vor vorzeitigem Verschleiß geschützt.

Auch bei dieser Ausgestaltung eines Siebdruckzylinders 17 könnte ein Stellglied für eine Verstellung der Rakeleinrichtungen 24a; 24b in radialer Richtung wie etwa der in Fig. 3 gezeigte Führungsschlitz 26 vorgesehen werden. Da bei dieser Variante jedoch der innere Radius der Fläche, die von den Rakeleinrichtungen 24a; 24b überstrichen wird, nur minimal schwankt, wird es als ausreichend angesehen, diese Schwankungen allein durch eine (nicht dargestellte) radial federnde Lagerung der Rakeleinrichtungen 24a; 24b zu kompensieren.

Um bei einer solchen Konstruktion Gleichlaufstörungen des Siebdruckzylinders 17 zu vermeiden, wenn die Arbeitsrakel eine Auflaufkante bzw. eine Ablaufkante des Stützelements passiert, ist vorgesehen, dass diese Kanten nicht exakt parallel zu einer Erzeugenden der Außenfläche des Siebdruckzylinders 17 bzw. zur Lippe 16 der Rakeleinrichtungen 24a; 24b verlaufen, sondern unter einem geringen Winkel hierzu. Denkbar ist z. B. ein sägezahn-, sparren- oder sinusförmiger Verlauf der Kanten. Vorzugsweise bilden die Kanten jeweils eine Schraubenlinie mit einer Ganghöhe, die ein Vielfaches der axialen Länge des Siebdruckzylinders 17 beträgt. Durch einen solchen Verlauf der Kanten wird vermieden, dass beim Auf- oder Ablaufen der Rakeleinrichtungen 24a; 24b auf den Siebdruckzylinder 17 einwirkende Brems- oder Beschleunigungskräfte jeweils nur punktuell, bei einer bestimmten Winkelstellung des Siebdruckzylinders 17, wirksam werden, stattdessen werden sie auf einen Umfangsabschnitt des Siebdruckzylinders 17 verteilt, der je nach Abmessungen des Siebdruckzylinders 17 eine Ausdehnung von einigen Millimetern bis wenige Zentimeter haben kann. Das zum Antreiben des Siebdruckzylinders 17 erforderliche Drehmoment wird somit vergleichmäßigt, und Gleichlaufstörungen werden vermieden.

Fig. 3 zeigt in einem Axialschnitt die Umgebung des Druckspalts 14 einer weiteren Variante der erfindungsgemäßen Druckeinheit 4.

Die Druckeinheit 4 aus Fig. 3 besitzt zwei unterschiedlich aufgebaute Rakeleinrichtungen 24a; 24b. Jede von ihnen umfasst eine Arbeitsrakel 19a bzw. 19b aus einem elastisch verformbaren Material, mit einer Lippe 16, die im Laufe der Drehbewegung des Siebdruckzylinders 17 über die Innenseite des Siebs 23 streicht, um Farbe 34 hindurchzudrücken. Von den Lippen 16 getrennt und parallel zu diesen trägt jede Rakeleinrichtung 24a; 24b eine Gegendruckeinrichtung 21a; 21b in Form eines Steges, der sich in axialer Richtung der Siebdruckzylinder 17 über die gleiche Länge wie die Arbeitsrakel 19a; 19b erstreckt und eine Stirnfläche 13 aufweist, die über die Innenseite des Siebes 23 streicht. Die Gegendruckeinrichtung 21a; 21b ist jeweils so ausgerichtet, dass die Stirnfläche 13 der Lippe 16 der Arbeitsrakel 19b bzw. 19a der jeweils anderen Rakeleinrichtung 24b bzw. 24a gegenüberliegt. Aufgabe dieser Gegendruckeinrichtungen 21a; 21b ist, ein Widerlager für den von der gegenüberliegenden Arbeitsrakel 19b; 19a ausgeübten Druck zu bilden, das den Durchtritt von Farbe in ausreichender Menge durch das Sieb 23 und ihren Abdruck auf durch den Druckspalt 14 geführtern Bedruckstoff in guter Qualität gewährleistet. Die Stirnfläche 13 der Gegendruckeinrichtungen 21a; 21b kann eine Breite in Umfangsrichtung von mehreren Millimetern haben. Dadurch ist auch bei einer geringfügigen Nichtparallelität der zwei Rakeleinrichtungen 24a; 24b gewährleistet, dass der Druck jeder Lippe 16 auf ihrer gesamten Länge kompensiert und so eine gleichmäßige Druckqualität auf der gesamten Breite des Bedruckstoffs erreicht wird.

Bei der Rakeleinrichtung 24a liegt die Arbeitsrakel 19a bezogen auf die Drehrichtung der Siebe 23 vor der Gegendruckeinrichtung 21a, bei der Rakeleinrichtung 24b ist es umgekehrt. Die Rakeleinrichtung 24b kann daher auf einfache Weise als Kammerrakel ausgebildet werden, wobei die Gegendruckeinrichtung 21b eine Schließrakel bildet. Die von Arbeitsrakel 19b und Gegendruckeinrichtung 21b begrenzte Kammer kann mit Druck beaufschlagt werden, um den Farbdurchsatz zu steuern.

### Bezugszeichenliste

- 1: Bogenanleger
- 2: Bogenstapel
- 3: Bandförderer
- 4: Druckeinheit
- 5: Auslagestapel
- 6: Kettenförderer
- 7: Transportzylinder
- 8: Abschnitt
- 9: -
- 10: -
- 11: Abschnitt
- 12: Siebdruckzylinder, erster
- 13: Stirnfläche
- 14: Druckspalt
- 15: -
- 16: Lippe
- 17: Siebdruckzylinder, zweiter
- 18: Abschnitt
- 19: -
- 20: -
- 21: -
- 22: Stützring
- 23: Sieb
- 24: -
- 25: -
- 26: Führungsschlitz
- 27: Führungsfortsatz
- 28: Linie
- 29: Halteeinrichtung, Greiferbrücke
- 30 31: Abschnitt
- 32: Abschnitt (26)
- 33: Abschnitt (26)
- 34: Farbe

- 19a: Arbeitsrakel
- 19b: Arbeitsrakel

- 21a: Gegendruckeinrichtung
- 21b: Gegendruckeinrichtung

- 24a: Rakeleinrichtung
- 24b: Rakeleinrichtung

## Patentansprüche

1. Druckeinheit mit zwei direkt zusammenwirkenden Siebdruckzylindem (12; 17), wobei jeder Siebdruckzylinder (12; 17) eine Arbeitsrakel (19a; 19b) und eine Gegendruckeinrichtung (21a; 21b) aufweist, **dadurch gekennzeichnet, dass** die Gegendruckeinrichtung (21a; 21b) des einen Siebdruckzylinders (12; 17) jeweils die Arbeitsrakel (19a; 19b) des anderen Siebdruckzylinders (12; 17) abstützend angeordnet ist, wobei auf die Drehrichtung der Siebdruckzylinder (12; 17) bezogen bei dem einen Siebdruckzylinder (17) Druckfarbe (34) zwischen der Arbeitsrakel (19b) und der Gegendruckeinrichtung (21b) und bei dem anderen Siebdruckzylinder (12) Druckfarbe (34) hinter der Arbeitsrakel (19a) und der Gegendrudceinrichtung (21a) angeordnet ist.

2. Druckeinheit nach Anspruch 1, **dadurch gekennzeichnet, dass** eine der zwei Rakeleinrichtungen (24b) als Kammerrakel ausgebildet ist, wobei die Gegendruckeinrichtung (21b) eine Schließrakel der Kammerrakel bildet.

3. Druckeinheit nach Anspruch 2, **dadurch gekennzeichnet, dass** die Kammerrakel eine Einrichtung zum Druckbeaufschlagen von in der Kammerrakel befindlicher Farbe (34) aufweist.

## Claims

1. Printing unit having two directly co-operating screen-printing cylinders (12, 17), each screen-printing cylinder (12, 17) having a working squeegee (19a, 19b) and a means (21a, 21b) for exerting opposing pressure, **characterised in that** the means (21a, 21b) for exerting opposing pressure of one screen-printing cylinder (12, 17) is in each case arranged to support the working squeegee (19a, 19b) of the other screen-printing cylinder (12, 17), printing ink (34) being arranged, in relation to the direction of rotation of the screen-printing cylinders (12, 17), between the working squeegee (19b) and the means (21b) for exerting opposing pressure in the case of one screen-printing cylinder (17), and downstream of the working squeegee (19a) and the means (21a) for exerting opposing pressure in the case of the other screen-printing cylinder (12).

2. Printing unit according to claim 1, **characterised in that** one (24b) of the two squeegee means is in the form of a chambered squeegee, the means (21b) for exerting opposing pressure forming a closing squeegee of the chambered squeegee.

3. Printing unit according to claim 2, **characterised in that** the chambered squeegee has a means for applying pressure to ink (34) situated in the chambered squeegee.

## Revendications

1. Unité d'impression comprenant deux cylindres (12 ; 17) pour l'impression sérigraphique, coopérant directement, chaque cylindre (12 ; 17) pour l'impression sérigraphique présentant une raclette de travail (19a ; 19b) et un dispositif de contre-pression (21a ; 21b), **caractérisée en ce que** le dispositif de contre-pression (21a ; 21b) d'un premier cylindre de contre-pression (12 ; 17) est disposé en soutenant chaque fois la raclette de travail (19a ; 19b) de l'autre cylindre (12 ; 17) pour l'impression sérigraphique, sachant que, en se référant au sens de rotation du cylindre (12 ; 17) pour l'impression sérigraphique, pour un premier cylindre d'impression sérigraphique (17), de l'encre d'impression (34) et disposée entre la raclette de travail (19b) et le dispositif de contre-pression (21b) et, pour l'autre cylindre d'impression sérigraphique (12), de l'encre d'impression (34) est disposée derrière la raclette de travail (19a) et le dispositif de contre-pression (21a).

2. Unité d'impression selon la revendication 1, **caractérisée en ce que** l'un des deux dispositifs de raclage (24b) est réalisé sous la forme de raclette à chambre, le dispositif de contre-pression (21b) formant une raclette de fermeture de la raclette à chambre.

3. Unité d'impression selon la revendication 2, **caractérisée en ce que** la raclette à chambre présente un dispositif pour solliciter en pression de l'encre (34) se trouvant dans la raclette à chambre.
